# EUROPÄISCHE PATENTSCHRIFT

(11) **EP 0 854 814 B1**
(45) Veröffentlichungstag und Bekanntmachung des Hinweises auf die Patenterteilung: **15.09.1999**
(21) Anmeldenummer: 96934624.6
(22) Anmeldetag: 10.10.1996
(51) Int. Cl.: B61F 3/16, B61F 5/46

(54) **ZWEIRÄDRIGES FAHRWERK FÜR SPURGEFÜHRTE FAHRZEUGE**
TWO-WHEELED BOGIE FOR TRACK-GUIDED VEHICLES
BOGIE A DEUX ROUES POUR VEHICULES GUIDES

(30) Priorität: 14.10.1995 DE 19538379
(43) Veröffentlichungstag der Anmeldung: 29.07.1998
(73) Patentinhaber: DaimlerChrysler AG, 70567 Stuttgart (DE); ABB Daimler-Benz Transportation (Deutschland) GmbH, 16761 Hennigsdorf (DE)
(72) Erfinder: DABERKOW, Andreas, D-60596 Frankfurt (DE); KRAUSE, Ralf, D-60528 Frankfurt (DE); OTT, Norbert, D-63456 Hanau (DE); KROUZILEK, Rolf, D-14197 Berlin (DE)
(74) Vertreter: Maute, Hans-Jürgen, Dipl.-Ing.
(86) Internationale Anmeldenummer: EP9604411
(87) Internationale Veröffentlichungsnummer: WO9714597

(56) Entgegenhaltungen:
- EP-A- 0 282 738
- DE-C- 590 867
- FR-A- 2 240 852
- GB-A- 479 714

## Beschreibung

Die Erfindung bezieht sich auf ein zweirädriges Fahrwerk für spurgeführte Fahrzeuge mit einer traktionsgestützten Einrichtung zum Lenken und mit einem Radträger.

Nachdem spurgebundene und dabei insbesondere schienengeführte Fahrzeuge für den Schnell-, Regional- und Stadtverkehr fast ausschließlich mit Drehgestellfahrwerken ausgestattet worden sind, haben sich in letzter Zeit auch sogenannte Einzelradfahrwerke durchgesetzt. Während Drehgestelle zwei oder mehrere Radsätze oder vier oder mehr sogenannte Einzelräder haben und demzufolge sehr schwer sind, weisen Einzelradfahrwerke zwei Einzelräder bzw. Einzelradsatzfahrwerke einen Radsatz auf.

In Gleisbögen werden Drehgestelle durch den vorlaufenden Radsatz bzw. die vorlaufenden Einzelräder gelenkt. Durch den geringen Achsabstand bzw. Radstand ergibt sich ein geräusch- und verschleißarmer Bogenlauf der Räder und durch zwei oder mehr Drehgestelle unter dem Wagenkasten eine stabile Führung im geraden Gleis bei höheren Geschwindigkeiten. Eine zusätzliche Lenkung der Radsätze bzw. Einzelräder im Drehgestell wird durch die diagonale Verbindung zweier Radsätze untereinander oder die Ausnutzung der Winkelbewegungen vor- und nachlaufender Wagenkästen erzielt.

Zweirädrige Einzelradfahrwerke haben insbesondere im Stadt- und Regionalverkehr Verbreitung gefunden. Einzelräder erleichtern dabei die konstruktive Ausführung eines einfachen Wageneinstiegs durch Absenkung des Wagenbodens auf ein Niveau von ca. 300 mm als sogenannte Niederflurfahrzeuge. Bei Einhaltung der sogenannten Abrollbedingung, welche durch nahezu gleiche Abroll- und Umfangsgeschwindigkeiten für die jeweils bogeninneren und bogenäußeren Räder gekennzeichnet ist, und der sogenannten Einstellbedingung, die das Einstellen der Radebenen tangential bzw. der Radachsen radial zu den Fahrschienen beschreibt, liegt eine nahezu physikalisch ideale Verschleiß- und Geräuschreduzierung und damit hoher Komfort vor. Zur Realisierung dieser idealen Spurführung kommen verschiedene Techniken zur Anwendung.

Aus der "Nahverkehrs-Praxis" Nr. 11/1992, S. 402 ff. ist ein dreiteiliges Gelenkfahrzeug mit jeweils zwei Einzelradfahrwerken pro Wagenkasten bekannt. In einem Radträger sind zwei Einzelräder angeordnet, pro Wagen sind zwei Radträger jeweils um die Vertikalachse schwenkbar in dem Fahrwerksrahmen des Wagenkastens gelagert. Der vertikale Drehzapfen für die Schwenkachse befindet sich in der Mitte zwischen den Rädern des Radträgers in der Symmetrieebene des Fahrzeugs. Das bogenabhängige Schwenken bzw. Lenken der Radträger wird durch ein zusätzliches Lenkgestänge zum achsfreien Gelenk bewirkt. Das Lenkgestänge wird dabei in Abhängigkeit von dem sich bogenabhängig einstellenden Knickwinkel zwischen den Wagenkästen bewegt, so daß sich die Radträger annähernd bogenradial einstellen können. Eine ähnliche Zwangslenkung von Einzelradfahrwerken mit jeweils zwei Einzelrädern pro Fahrwerk mit einer portalähnlichen Gelenkkonstruktion wurde in Österreich entwickelt (vgl. ZEV + DET Glas. Annalen 116 (1992) Nr. 8/9, S. 333 ff).

Ein Einzelradfahrwerk mit selbstregelnden Einzelrädern wird in der DE 34 09 103 A1 und der DE 37 44 983 C2 beschrieben. Jedes der Einzelräder ist dabei um eine eigene vertikale Schwenkachse lenkbar. Die bogeninnen und -außen gegenüberliegenden Einzelradträger sind durch eine Spurstange verbunden. Durch die außerhalb der Radaufstandspunkte liegenden vertikalen Schwenkachsen werden die im Rad/Schiene-Kontakt entstehenden Kräfte genutzt, um die Radebenen tangential zur Fahrschiene zurückzuführen, so daß der Verschleiß zwischen Rad und Schiene erheblich reduziert wird.

Aus der EP 02 95 462 B1 ist eine mit Stelleinrichtungen ausgestattete Einzelradfahrwerkkonstruktion bekannt. In einem Radträger sind zwei Einzelräder angeordnet, zwei Radträger sind jeweils um die Vertikale schwenkbar in einem Fahrwerksrahmen gelagert. Der die vertikale Schwenkachse konstruktiv realisierende Drehzapfen befindet sich in der Mitte zwischen den Rädern eines Radträgers in der Symmetrieebene des Fahrwerkrahmens. Das bogenabhängige Schwenken der Radträger wird durch eine Stelleinrichtung für jeden Radträger bewirkt, die sich am Fahrwerksrahmen abstützt und in Abhängigkeit von einem mit dem Wagenkasten gelenkig verbundenen benachbarten Wagenkasten jeden Radträger um den festen Drehpol in Radträgermitte schwenkt.

Bei in Abhängigkeit vom Wagenkastenknickwinkel ausgeführten Bogensteuerungen für Einzelräder wächst der Fehler der bogenrichtigen Einstellung mit wachsendem Knickwinkel, ferner kann im Übergangsbogen eine exakte Tangentialstellung der Einzelradebenen nicht erreicht werden. Die zahlreichen Gelenke und Verbindungen des Lenkgestänges erfordern einen nicht unbeträchtlichen Wartungs- und Einstellaufwand.

Bei Einzelradfahrwerken mit selbstregelnden, einzeln angetriebenen Einzelrädern kann der Einfluß von Traktionskräften auf das Lenkverhalten zu unerwünschten Fahrbewegungen führen. Differenzantriebsmomente zwischen den Fahrmotoren sind fertigungstechnisch und thermisch nicht zu vermeiden und führen auf Differenztraktionskräfte, welche ein unerwünschtes Lenken hervorrufen können. Diese Differenztraktionskräfte können auch aus toleranz- oder querverschiebungsabhängigen Änderungen im Laufkreisradius der angetriebenen Einzelräder resultieren. Ferner verringert sich das Spurmaß dieser derart gelenkten Einzelräder bei sehr kleinen Gleisbogenhalbmessern und großem Achsabstand.

Wird die Schwenkbewegung der um eine vertikale Achse drehbaren Radträger durch hydraulische Stellglieder bewirkt, so ist mit einem nicht unerheblichen Raumbedarf und Energieaufwand zu rechnen, da die der Lenkbewegung entgegenwirkenden Rad/Schiene-Kontaktkräfte durch die Stellglieder überwunden werden müssen. In der Bogenfahrt bewirkt ein Ausfall eines hydraulischen Stellglieds die Gefährdung der Fahrsicherheit. Ist der Einfluß der Traktionskräfte auf die Spurführung nicht zu eliminieren, so müssen die hydraulischen Stellglieder zusätzlich Traktionskraftdifferenzen kompensieren.

Der Erfindung liegt daher die Aufgabe zugrunde, ein zweirädriges Fahrwerk mit Einzelradantrieb für spurgeführte Fahrzeuge mit gesteuerter Lenkung zu schaffen, welches mit minimalem Verschleiß, hoher Sicherheit und geringem konstruktiven Aufwand sowohl enge Gleisbögen durchfahren als auch höhere Geschwindigkeiten im geraden Gleis erzielen kann.

Diese Aufgabe wird erfindungsgemäß durch die Merkmale gemäß Anspruch 1 gelöst. Vorteilhafte Weiterbildungen des Erfindungsgegenstands sind in den Unteransprüchen enthalten. Die Erfindung vermeidet dabei die oben genannten Nachteile.

Im Gegensatz zu den als bekannt beschriebenen Fahrwerken weist das erfindungsgemäß ausgebildete Fahrwerk pro Radträger mit zwei Einzelrädern keine mittige vertikale Schwenkachse auf, sondern zwei jeweils außerhalb der Radaufstandspunkte befindliche vertikale Schwenkachsen, wobei abwechselnd - unter Arretierung der Position der aktuell bogenäußeren Schwenkachse - der Radträger um genau diese Achse geschwenkt wird. Dabei wird der Radträger unter gezielter Aufbringung von Differenztraktionskräften tangential zur Fahrschiene eingestellt und durch eine separate Arretierung im gewünschten Lenkwinkel gehalten. Der gewünschte Lenkwinkel wird beispielsweise durch eine Spurlagemessung ermittelt, die Differenztraktionskräfte werden durch einen Stell- bzw. Regelalgorithmus vorgegeben.

Drehzapfen stellen eine konstruktive Realisierung der Schwenkachsen dar. Seitenbezogen wird der Radträger in Abhängigkeit vom Gleisbogenhalbmesser bei gleichzeitiger Arretierung der horizontalen Verschiebungsmöglichkeit des äußeren Schwenkachsenzapfens um diesen Schwenkachsenzapfen gelenkt. Die Schwenkbewegung kann auch aktiv, beispielsweise durch eine pneumatische oder hydraulische Schwenkeinrichtung oder durch gezieltes Aufbringen von Differenztraktionskräften bewirkt und gleichzeitig durch die Rad/Schiene-Kontaktkräfte unterstützt werden. Im schwach gebogenen oder geraden Gleis werden beide Schwenkachsen arretiert, so daß eine gute Stabilität bei höheren Geschwindigkeiten erzielt wird und der Einfluß toleranzbedingter Traktionskraftunterschiede gering bzw. vergleichbar mit nicht lenkbaren Fahrwerken ist. Die Lenkung und Arretierung wird durch geschickte Anordnung einer Feder-Dämpfer-Kombination unterstützt, so daß bei Ausfall der Fahrmotoren keine Gefährdung der Sicherheit zu befürchten ist.

Die mit der Erfindung erzielbaren Vorteile bestehen insbesondere darin, daß keine zusätzliche Energie erfordernde Stelleinrichtungen für den Lenkvorgang notwendig sind, sondern die Differenztraktionskräfte des mit Einzelrad angetriebenen Einzelradfahrwerks als natürliche Stelleinrichtung den Lenkvorgang energiearm steuern und dabei durch die Rad/Schiene-Kontaktkräfte unterstützt werden.

In der Zeichnung sind Ausführungsbeispiele der Erfindung dargestellt, die nachstehend beschrieben werden.

Es zeigen:
Fig. 1 das Prinzip des Fahrwerks in Draufsicht;
Fig. 2 den Radträger in seiner Lagerung in Draufsicht;
Fig. 3 den Radträger in Vorderansicht;
Fig. 4 die Anordnung der Feder-Dämpfer-Kombination;
Fig. 5 einen Ausschnitt des Radträgers mit Spindeltrieb;
Fig. 6 eine hydraulische Stelleinrichtung und
Fig. 7 eine Zahnrad-Stelleinrichtung.

Die Fig. 1 zeigt das Prinzip des Fahrwerks in der Draufsicht. Die Bewegungsrichtung des ohne vorlaufenden Teil dargestellten Fahrwerkrahmens 1 ist mit einem Pfeil gekennzeichnet. Die Drehachse (Drehzapfen) 2 und 2' des um die Vertikale schwenkbaren Radträgers 3 zeigen, daß in der dargestellten Fahrzeugposition eine Drehung um den bogenäußeren Drehzapfen erfolgt. Der eigentliche Lenkrollradius ergibt sich aus dem Abstand der beiden Drehachsen. Die Einzelräder 4 stehen ideal im Gleis, d. h. die Radachse ist radial zum aktuellen Krümmungsradius und die Radebenen stehen tangential dazu. Die wechselseitige Führung des Radträgers 3 um die Drehzapfen 2 wird durch einen Lagersegmentring bewirkt, dessen fahrwerksrahmenfeste Teile 5 und 5' in Fig. 1 dargestellt sind.

Die Fig. 2 zeigt weitere Details des Fahrwerkprinzips in der Draufsicht. Die Federn 6 übernehmen die Abfederung des Fahrwerkrahmens zum Fahrzeugaufbau. Der radträgerfeste Lagersegmentring 7 führt seitenbezogen die Drehpunkte 2 gegenüber dem Fahrzeugrahmen. Ein Ausführungsbeispiel der seitenbezogenen Arretierungsvotrichtung ist als Feder-Dämpfer-Kombination 8 mit einstellbarer Kennlinie ausgestattet.

Fig. 3 stellt das Fahrwerksprinzip in der Vorderansicht dar. Der Fahrwerksrahmen ist hier als sogenannter Trograhmen ausgeführt, um eine Niederflurbauweise mit tiefem Wagenboden zu ermöglichen. Die Federung des Fahrzeugaufbaus 9 ist in der Vorderansicht ebenfalls gut erkennbar. Der fahrwerksrahmenfeste Lagersegmentring 5 (Teile und 5') ist wie der radträgerfeste Lagersegmentring 7 sowie die entsprechende Führung des Drehzapfens 2 im Schnitt dargestellt. Die seitenbezogene Arretierungsvotrichtung 8 ist durch den Anlenkpunkt angedeutet.

In den Fig. 4, 5, 6 und 7 sind die verschiedenen Arretier- und Stelleinrichtungen in Draufsicht dargestellt. In Fig. 4 ist die Feder-Dämpfer-Kombination 8 erkennbar, die redundant in vierfacher Ausfertigung die Lenkung des Radträgers beeinflußt. Durch einstellbare Drosselquerschnitte wird das Artetieren der Schwenkachse bewirkt.

Fig. 5 stellt das Fahrwerk im Halbschnitt mit einem Ausführungsbeispiel der MutterSpindel-Konstruktion dar. Am Drehzapfen 2 ist die Spindel 19 angelenkt, deren Mutter 10 am Fahrwerksrahmen 1 angelenkt und dabei durch einen Elektromotor 11 angetrieben ist.

In Fig. 6 ist ein Ausführungsbeispiel der pneumatischen oder hydraulischen Stelleinrichtung 12 abgebildet. Diese ist am Drehzapfen 2 und am Fahrwerksrahmen 1 angelenkt.

Fig. 7 stellt ein Ausführungsbeispiel der Zahnrad-Zahnring-Stellvotrichtung dar. Der Zahnring 15 ist am Fahrwerksrahmen 1 befestigt, der Motor 14 am Radträger 3. Über das Zahnrad 13 wird der Stellvorgang des Radträgers im Fahrwerksrahmen eingeleitet. Zusätzlich kann eine Feder-Dämpferkombination den Stellvorgang unterstützen.

## Patentansprüche

1. Zweirädriges Fahrwerk für spurgeführte Fahrzeuge mit einer traktionsgestützten Einrichtung zum lenken und mit einem Radträger,
**dadurch gekennzeichnet**,
daß beide Räder (4 und 4') auf dem gemeinsamen Radträger (3) auf einer zum Radumfang senkrechten (gedachten) Verbindungslinie zwischen den Einzelradachsen parallel zueinander ausgerichtet und im gleichen Abstand voneinander angeordnet sind, daß der Radträger (3) zwei außerhalb der Radaufstandspunkte befindliche alternativ einsetzbare, vertikale Schwenkachsen (2 und 2') aufweist, wobei an jeder Seite des Radträgers (3) lediglich eine Schwenkachse (2, 2') angeordnet ist, die in Abhängigkeit vom Gleisbogenhalbmesser des Gleisbogens in der Horizontalen verstellbar sowie arretierbar ist, wobei der Radträger (3) um die jeweils nicht verstellte, in einer Mittellage befindlichen bogeninnere oder bogenäußere und arretierte Schwenkachse (2 oder 2') lenkbar ist.

2. Fahrwerk nach Anspruch 1
dadurch gekennzeichnet,
daß die Schwenkachsen (Drehzapfen 2 und 2') des Radträgers (3) auf einem jeweils seitlich im Fahrwerkrahmen (1) angeordneten kreisbogenförmigen Ausschnitt (Teile 5 und 5') des Fahrwerks verschiebbar sind.

3. Fahrwerk nach Anspruch 1 oder 2,
dadurch gekennzeichnet,
daß die vertikalen Schwenkachsen durch Drehzapfen (2 und 2') gebildet sind.

4. Fahrwerk nach einem der Ansprüche 1 bis 3,
dadurch gekennzeichnet,
daß die vertikalen Schwenkachsen durch Schubfederelemente und/oder Führungslenker so ausgeführt sind, daß die Lenkung um eine virtuelle vertikale Schwenkachse erfolgt.

5. Fahrwerk nach einem der Ansprüche 2 bis 4,
dadurch gekennzeichnet,
daß eine Schwenkachse in jeder beliebigen Stellung des kreisbogenförmigen Fahrwerkausschnitts (Teile 5 und 5') einzeln artetierbar ist, während die jeweils andere in Nullstellung ist.

6. Fahrwerk nach einem der Ansprüche 1 bis 5,
dadurch gekennzeichnet,
daß der Radträger (3) derart gelenkt ist, daß die Räder (Einzelrad 4 bzw. 4') immer radial zum gefahrenen Gleisbogen gelenkt und/oder geführt sind.

7. Fahrwerk nach einem der Ansprüche 2 bis 6,
dadurch gekennzeichnet,
daß die Arretierung einer Schwenkachse (Drehzapfen 2 bzw. 2') des Radträgers (3) auf dem kreisbogenförmigen Fahrwerksausschnitt durch Schließen des veränderlichen Drosselquerschnitts einer Feder-Dämpfer-Kombination verursacht ist.

8. Fahrwerk nach einem der Ansprüche 2 bis 7,
dadurch gekennzeichnet,
daß die Artetierung einer Schwenkachse (Drehzapfen 2 bzw. 2') des Radträgers (3) auf dem kreisbogenförmigen Fahrwerksausschnitt (Teil 5 bzw. 5') durch eine elektromagnetische und/oder mechanische Haltevorrichtung verursacht ist.

9. Fahrwerk nach einem der Ansprüche 2 bis 7,
dadurch gekennzeichnet,
daß die Arretierung einer Schwenkachse des Radträgers (3) auf dem kreisbogenförmigen Fahrwerksausschnitt durch eine elektromotorisch angetriebene Mutter-Spindelkonstruktion verursacht ist.

10. Fahrwerk nach einem der Ansprüche 2 bis 9,
dadurch gekennzeichnet,
daß die Verschiebung einer Schwenkachse des Radträgers (3) auf dem kreisbogenförmigen Fahrwerksausschnitt durch Differenztraktionskräfte der einzeln angetriebenen Räder (4 bzw. 4') verursacht ist.

11. Fahrwerk nach einem der Ansprüche 2 bis 10,
dadurch gekennzeichnet,
daß die Verschiebung einer Schwenkachse des Radträgers (3) auf dem kreisbogenförmigen Fahrwerksausschnitt durch pneumatische und/oder hydraulische Stelleinrichtungen verursacht ist.

12. Fahrwerk nach einem der Ansprüche 2 bis 10,
dadurch gekennzeichnet,
daß die Verschiebung einer Schwenkachse des Radträgers (3) auf dem kreisbogenförmigen Fahrwerksausschnitt durch eine elektromotorisch angetriebene Mutter-Spindelkonstruktion verursacht ist.

13. Fahrwerk nach einem der Ansprüche 2 bis 12,
dadurch gekennzeichnet,
daß die Verschiebung einer Schwenkachse des Radträgers (3) auf dem kreisbogenförmigen Fahrwerksausschnitt durch ein elektrisch und/oder motorisch angetriebenes Zahnrad erfolgt, welches einen Zahnring entlang des kreisbogenförmigen Fahrwerksausschnitts antreibt.

14. Fahrwerk nach einem der Ansprüche 1 bis 13,
dadurch gekennzeichnet,
daß der Radträger (3) um die jeweils kurvenäußere Achse lenkbar ist.

15. Fahrwerk nach einem der Ansprüche 1 bis 13,
dadurch gekennzeichnet,
daß der Radträger (3) um die jeweils kurveninnere Achse lenkbar ist.

## Claims

1. Two-wheel bogie for track-guided vehicle with a traction-assisted device for steering and with a wheel carrier, characterised in that the two wheels (4 and 4') on the common wheel carrier (3) are aligned parallel to one another on a (notional) connecting line, which is perpendicular to the wheel circumference, between the individual wheel axes and are arranged at the same spacing from one another, that the wheel carrier (3) comprises two alternatively usable vertical pivot axles (2 and 2') disposed outside the wheel stand-up points, wherein merely one pivot axle (2, 2') is arranged at each side of the wheel carrier (3), which is displaceable in the horizontal, as well as fixable, in dependence on the rail curve diameter of the rail curve, wherein the wheel carrier (3) is steerable about the respective undisplaced pivot axis (2 or 2') which is inside the curve or outside the curve and disposed in a centre position and fixed.

2. Bogie according to claim 1, characterised in that the pivot axes (kingpins 2 and 2') of the wheel carrier (3) are displaceable on arcuate segments (parts 5 and 5'), which are each arranged at a side in the bogie chassis (1), of the bogie.

3. Bogie according to claim 1 or 2, characterised in that the vertical pivot axles are formed by kingpins (2 and 2').

4. Bogie according to one of claims 1 to 3, characterised in that the vertical pivot axles are so embodied by thrust spring elements and/or guide links that the steering takes place about a virtually vertical pivot axis.

5. Bogie according to one of claims 2 to 4, characterised in that one pivot axle is individually fixable in any desired setting of the arcuate bogie segment (parts 5 and 5'), whilst the respective other is in zero setting.

6. Bogie according to one of claims 1 to 5, characterised in that the wheel carrier (3) is so articulated that the wheels (individual wheel 4 or 4') are always steered and/or guided radially relative to the traversed rail curve.

7. Bogie according to one of claims 2 to 6, characterised in that the locking of a pivot axle (kingpins 2 and 2') of the wheel carrier (3) on the arcuate bogie segment is produced by the variable throttle cross-section of a spring/damper combination.

8. Bogie according to one of claims 2 to 7, characterised in that the locking of a pivot axle (kingpins 2 and 2') of the wheel carrier (3) on the arcuate bogie segment (part 5 or 5') is produced by an electromagnetic and/or mechanical holding device.

9. Bogie according to one of claims 2 to 7, characterised in that the locking of a pivot axle (kingpins 2 and 2') of the wheel carrier (3) on the arcuate bogie segment is produced by a spindle-and-nut construction driven by an electric motor.

10. Bogie according to one of claims 2 to 9, characterised in that the displacement of a pivot axle of the wheel carrier (3) on the arcuate bogie segment is produced by differential traction forces of the individually driven wheels (4 and 4').

11. Bogie according to one of claims 2 to 10, characterised in that the displacement of a pivot axle of the wheel carrier (3) on the arcuate bogie segment is produced by pneumatic and/or hydraulic setting devices.

12. Bogie according to one of claims 2 to 10, characterised in that the displacement of a pivot axle of the wheel carrier (3) on the arcuate bogie segment is produced by a spindle-and-nut construction driven by an electric motor.

13. Bogie according to one of claims 2 to 12, characterised in that the displacement of a pivot axle of the wheel carrier (3) on the arcuate bogie segment is effected by an electrically driven and/or motor-driven gearwheel, which drives a toothed ring along the arcuate bogie section.

14. Bogie according to one of claims 1 to 13, characterised in that the wheel carrier (3) is steerable about the axle respectively at the outside of the curve.

15. Bogie according to one of claims 1 to 13, characterised in that the wheel carrier (3) is steerable about the axle respectively at the inside of the curve.

## Revendications

1. Train de roulement à deux roues pour des véhicules guidés avec une installation soutenue en traction pour le guidage et avec un support de roue,
caractérisé en ce que
les deux roues (4 et 4') sont orientées parallèlement l'une à l'autre sur le support de roue commun (3) sur une ligne de liaison (imaginaire) perpendiculaire à la circonférence de la roue entre les essieux de roues individuelles et' sont disposées à un écart égal l'une de l'autre, que le support de roue (3) présente deux axes de pivotement verticaux (2 et 2') se trouvant à l'extérieur des points d'appui de roue, utilisables alternativement, où est disposé à chaque côté du support de roue (3) uniquement un axe de pivotement (2, 2') qui, en fonction du rayon d'arc de la voie, de l'arc de voie, est ajustable à l'horizontale et qui peut être arrêté, où le support de roue (3) peut être guidé autour de l'axe de pivotement (2 ou 2') respectivement non ajusté, se trouvant dans une position centrale, à l'intérieur ou à l'extérieur de l'arc et arrêté.

2. Train de roulement selon la revendication 1,
caractérisé en ce que
les axes de pivotement (pivots 2 et 2') du support de roue (3) sont déplaçables sur une des parties découpées (parties 5 et 5') en forme d'arc de cercle du train de roulement, disposées respectivement au côte dans le châssis de train de roulement (1), du train de roulement.

3. Train de roulement selon la revendication 1 ou 2,
caractérisé en ce que
les axes de pivotement verticaux sont constitués par des pivots (2 et 2').

4. Train de roulement selon l'une des revendications 1 à 3,
caractérisé en ce que
les axes de pivotement verticaux sont réalisés par des éléments de poussée à ressort et/ou des belles de guidage de manière que le guidage a lieu autour d'un axe de pivotement vertical virtuel.

5. Train de roulement selon l'une des revendications 2 à 4,
caractérisé en ce que
un axe de pivotement peut être arrêté individuellement dans chaque position sélective de la partie découpée de train de roulement (parties 5 et 5') en forme d'arc de cercle,tandis que l'autre est respectivement en position zéro.

6. Train de roulement selon l'une des revendications 1 à 5,
caractérisé en ce que
le support de roue (3) est articulé de façon que les roues (roue individuelle 4 respectivement 4') sont dirigées et/ou guidées toujours radialement à l'arc de voie traversée

7. Train de roulement selon l'une des revendications 2 à 6,
caractérisé en ce que
l'arrêt d'un axe de pivotement (pivot 2 respectivement 2') du support de roue (3) sur la partie découpée de train de roulement en forme d'arc de cercle est provoqué par une fermeture de la section transversale d'étranglement modifiable d'une combinaison d'amortisseur et de ressort.

8. Train de roulement selon l'une des revendications 2 à 7,
caractérisé en ce que
l'arrêt d'un axe de pivotement (pivot 2 respectivement 2') du support de roue (3) sur la partie découpée de train de roulement (parties 5 respectivement 5') en forme d'arc de cercle est provoqué par un dispositif de retenue électromagnétique et/ou mécanique.

9. Train de roulement selon l'une des revendications 2 à 7
caractérisé en ce que
l'arrêt d'un axe de pivotement du support de roue (3) sur la partie découpée de train de roulement en forme d'arc de cercle est provoqué par une construction à écrou et à broche entraînée par un moteur électrique.

10. Train de roulement selon l'une des revendications 2 à 9
caractérisé en ce que
le déplacement d'un axe de pivotement du support de roue (3) sur la partie découpée de train de roulement en forme d'arc de cercle est provoqué par des forces de traction différentielles des roues entraînées individuellement (4 respectivement 4').

11. Train de roulement selon l'une des revendications 2 à 10
caractérisé en ce que
le déplacement d'un axe de pivotement du support de roue (3) sur la partie découpée de train de roulement en forme d'arc de cercle est provoqué par des dispositifs de positionnement pneumatiques et/ou hydrauliques.

12. Train de roulement selon l'une des revendications 2 à 10
caractérisé en ce que
le déplacement d'un axe de pivotement du support de roue (3) sur la partie découpée de train de roulement en forme d'arc de cercle est provoqué par une construction à écrou et à broche entraînée par un moteur électrique.

13. Train de roulement selon l'une des revendications 2 à 12
caractérisé en ce que
le déplacement d'un axe de pivotement du support de roue (3) sur la partie découpée de train de roulement en forme d'arc de cercle a lieu par une roue dentée entraînée électriquement et/ou par un moteur, qui entraîne une couronne dentée le long de la partie découpée de train de roulement en forme d'arc de cercle.

14. Train de roulement selon l'une des revendications 1 à 13,
caractérisé en ce que
le support de roue (3) peut être dirigé autour de l'axe respectivement à l'extérieur de la courbe.

15. Train de roulement selon l'une des revendications 1 à 13
caractérisé en ce que
le support de roue (3) peut être dirigé autour de l'axe respectivement à l'intérieur de la courbe.
